# FASCICULE DE BREVET EUROPEEN

(11) **EP 0 153 541 B1**
(45) Date de publication et mention de la délivrance du brevet: **20.09.1989**
(21) Numéro de dépôt: 84402742.5
(22) Date de dépôt: 27.12.1984
(51) Int. Cl.: H01P 1/08, H01J 23/36

(54) **Fenêtre circulaire pour guide d'onde hyperfréquence**
Rundes Fernster für einen Mikrowellenhohlleiter
Circular window for a microwave waveguide

(30) Priorité: 17.01.1984 FR 8400664
(43) Date de publication de la demande: 04.09.1985
(73) Titulaire: THOMSON-CSF, 75008 Paris (FR)
(72) Inventeur: Kuntzmann, Jean-Claude, F-75379 Paris Cedex 08 (FR); Tikes, Jacques, F-75379 Paris Cedex 08 (FR)
(74) Mandataire: Ruellan-Lemonnier, Brigitte

(56) Documents cités:
- EP-A- 0 031 275
- FR-A- 1 435 031
- FR-A- 2 023 370
- FR-A- 2 132 180
- GB-A- 601 269
- US-A- 2 823 356
- US-A- 3 436 694
- US-A- 3 593 224

## Description

La présente invention concerne une fenêtre pour guide d'onde hyperfréquence, plus particulièrement une fenêtre circulaire.

En effet, les dispositifs hyperfréquences qui fonctionnent à une pression différente de la pression atmosphérique nécessitent en général une fenêtre étanche destinée à la fois à l'isoler de la pression extérieure et à permettre la propagation des ondes hyperfréquences sans produire de réflexion ni de résonance interne, c'est le cas, par exemple, pour :

les tubes hyperfréquences et les accélérateurs qui fonctionnent à des pressions sensiblement nulles ;

les circulateurs, les isolateurs, les lignes coaxiales et les guides d'onde dans lesquels un gaz peut être emprisonné pour augmenter leur tenue en puissance. La pression de ce gaz peut atteindre 3 kg/cm² ou plus.

Il résulte de ceci que les fenêtres hyperfréquences utilisées dans ces dispositifs doivent présenter une solidité suffisante pour résister à une pression qui peut être supérieure à 3 kg/cm² dans le cas le plus défavorable, c'est-à-dire lorsqu'elles sont associées à un dispositif fonctionnant à pression élevée. D'autre part, les fenêtres hyperfréquences doivent également être en mesure de supporter des variations de température pouvant atteindre 800 °C lors du brasage final dans le composant.

Il est souhaitable que les fenêtres hyperfréquences puissent être utilisées dans une large bande passante correspondant sensiblement à la bande passante des dispositifs hyperfréquences dans lesquels elles sont montées, bande dans laquelle elles ne présentent pas de résonances internes parasites généralement désignées par le terme anglo-saxon « ghost-modes ». De plus, il est aussi préférable que dans cette bande de fréquences le rapport d'onde stationnaire soit faible et en conséquence les réflexions peu importantes.

Parmi les fenêtres de l'art antérieur utilisées dans les dispositifs ci-dessus, on connaît notamment la fenêtre de type « pill-box ».

Comme représenté sur les figures 1 a et 1b, la fenêtre « pill-box » est constituée par une lame diélectrique mince 1 brasée dans un tronçon de guide d'onde circulaire 2 connecté de part et d'autre à un guide d'onde rectangulaire 3. Dans ce cas, les modes de propagation sont respectivement le mode TE 01 dans les guides rectangulaires 3 et le mode TE 11 dans le guide circulaire 2. Comme représenté plus particulièrement sur la figure 1b, le diamètre D du guide circulaire est sensiblement égal à la diagonale du guide rectangulaire 3 pour ne pas modifier la longueur d'onde électrique Xg entre le guide rectangulaire et le guide circulaire. De plus, la longueur L du guide circulaire est égale électriquement à la moitié de la longueur d'onde guidée λg. La fenêtre « pill-box se comporte donc comme un transformateur d'impédance demi-onde. Il en résulte que l'adaptation est parfaite à la fréquence centrale mais se dégrade progressivement de chaque côté. Comme représenté sur la figure 2, ce type de fenêtres présente de nombreux modes parasites ou « ghost-modes _{"}, ce qui réduit sa bande de fonctionnement, à une bande utile de 10 % environ par rapport à sa fréquence centrale. En effet sur la courbe de la figure 2, on observe des modes parasites pour les fréquences 5,4 GHz, 5,8 GHz, 6,5 GHz ce qui donne une bande passante utile de 575 MHz, entre, par exemple Fᵢ = 5,850, GHz et F₂ = 6,425 GHz.

D'autre part, l'ensemble des dimensions de la fenêtre « pill-box » est choisi de manière à n'entraîner aucun problème au niveau du fonctionnement hyperfréquence. L'homme de métier peut éventuellement modifier les dimensions de ces fenêtres pour déplacer la bande de fréquences tout en restant adapté mais sans modifier sensiblement cette bande de fréquence.

En conséquence, la fenêtre « pill-box » présente de nombreux inconvénients au niveau de la largeur de la bande de fréquences utile, particulièrement pour les tubes hyperfréquences de forte puissance en ondes entretenues utilisés pour les télécommunications, pour lesquels la bande naturelle d'amplification est largement supérieure à la bande utile, ce qui entraîne un risque de destruction en cas de pilotage accidentel hors de la bande normale d'utilisation.

Pour remédier à ces inconvénients, la Demanderesse a proposé dans la demande de brevet européen 31 275 une fenêtre rectangulaire qui peut être utilisée dans une large bande de fréquences sans ghost-mode et dans laquelle le rapport d'onde stationnaire est faible. Cependant, elle a rencontré de nombreux problèmes lors de la réalisation pratique de telles fenêtres.

La présente invention, qui résulte de recherches réalisées depuis de nombreuses années, a donc pour but de remédier à ces inconvénients.

La présente invention a en conséquence pour objet une fenêtre circulaire pour guide d'onde hyperfréquence constituée par une lame circulaire en matériau diélectrique montée dans un tronçon de guide circulaire relié de part et d'autre à un guide d'onde fonctionnant dans une bande de fréquence centrée autour d'une fréquence centrale, caractérisée en ce que le diamètre 0 de la lame circulaire est identique au diamètre de tronçon de guide circulaire et est choisi pour rejeter les modes parasite ou « ghost-modes » en dehors de la bande de fréquence, en ce que la longueur du tronçon de guide circulaire est choisie pour que la réactance de l'ensemble lame et guide circulaire s'annule pour la fréquence centrale et pour que l'impédance de l'ensemble soit une réactance pure qui passe progressivement par des valeurs selfiques, nulle et capacitives dans le sens des fréquences croissantes et en ce qu'elle comporte un transformateur d'impédance demi-onde, la longueur d'onde Xg considérée étant la longueur d'onde électrique correspondant à la fréquence centrale, transformateur dont la hauteur est choisie pour que la réactance du transformateur varie en sens inverse de la réactance dudit ensemble réalisant ainsi l'adaptation dans la bande de fréquence de fonctionnement.

Avec les fenêtres de la présente invention, on obtient une largeur de bande d'utilisation qui correspond à plus de 40 % par rapport à la fréquence centrale, ceci avec un rapport d'onde stationnaire inférieur à 1,15 et sans «ghost-modes ».

D'autres caractéristiques et avantages de la présente invention apparaîtront à la lecture de la description faite ci-après d'un mode de réalisation donné à titre d'exemple non limitatif, avec référence aux dessins ci-annexés dans lesquels :
les figures 1 a et 1b, déjà décrites, sont respectivement une vue en coupe longitudinale et une vue par A A' de la figure 1 a, d'une fenêtre de type « pill-box » conforme à l'art antérieur ;
la figure 2, déjà décrite, est un graphique donnant le gain en fonction de la fréquence pour un tube à ondes progressives de télécommunications utilisant une fenêtre « pill-box conforme à l'art antérieur ;
les figures 3a, 3b, 3c sont respectivement une vue en coupe longitudinale selon le petit côté d'un guide d'onde rectangulaire, d'un mode de réalisation d'une fenêtre circulaire conforme à la présente invention utilisée dans un guide rectangulaire, une vue en coupe par B B' de la figure 3a et une vue en coupe longitudinale selon le grand côté du guide d'onde ;
la figure 4 est une vue en perspective de la fenêtre circulaire des figures 3a à 3c ;
les figures 5 à 7 sont des abaques de Smith illustrant le fonctionnement d'une fenêtre circulaire selon l'invention ;
la figure 8 est un graphique donnant le rapport d'onde stationnaire en fonction de la fréquence dans une fenêtre circulaire conforme à la présente invention ;

la figure 9 est une vue en coupe schématique selon le petit côté du guide illustrant un mode de réalisation d'une fenêtre circulaire conforme à la présente invention.

Sur les différentes figures, les mêmes références désignent les mêmes éléments.

Les figures 3a à 3c ainsi que la figure 4 représentent différentes vues d'un mode de réalisation d'une fenêtre circulaire conforme à la présente invention utilisée dans un guide d'onde 5 de section rectangulaire.

La fenêtre circulaire conforme à l'invention comporte une lame mince 6 en un matériau diélectrique, de préférence en une céramique telle que l'alumine ou similaire, montée dans un tronçon de guide d'onde 7 brasé de part et d'autre sur le guide d'onde rectangulaire 5. L'épaisseur de la lame diélectrique a été choisie de manière à obtenir la rigidité et l'étanchéité souhaitées. D'autre part, le diamètre 0 de la lame diélectrique qui est aussi le diamètre du guide circulaire est choisi pour rejeter les modes parasites ou « ghost-modes largement au-delà de la bande de fréquence Fᵢ, F₂ à transmettre par le guide d'onde rectangulaire dans lequel est insérée la fenêtre. Comme représenté clairement sur les figures 3a et 3c, le diamètre ∅ du guide circulaire est compris entre la dimension a du petit côté du guide rectangulaire et la dimension b du grand côté du guide rectangulaire. De ce fait, on crée au niveau du guide circulaire des parties selfiques 8 et des parties 9 qui correspondent à un manque de capacité. Les parties 8 et 9 associées à la lame diélectrique 6 donnent une réactance pure. En conséquence, la longueur L du tronçon de guide circulaire 7 est choisie pour que la réactance de l'ensemble constitué par la lame diélectrique 6 et par les parties 8 et 9 du guide circulaire s'annule pour la fréquence centrale Fₒ. La fenêtre comporte aussi un transformateur d'impédance demi-onde 10 constitué de deux éléments de même longueur placés de chaque côté du guide circulaire dans le guide rectangulaire et recouvrant, par exemple, l'un des grands côtés du guide d'onde rectangulaire 5. Il peut être aussi réparti sur les deux grands côtés. Il peut être réalisé, comme représenté sur la figure 3a, par une diminution dissymétrique de la hauteur du guide. Selon un autre mode de réalisation le transformateur peut être réalisé à l'aide d'une plaque métallique rapportée sur l'un des grands côtés du guide.

Comme cela sera expliqué de manière plus détaillée ci-après, la hauteur h du transformateur est choisie pour réaliser l'adaptation dans la bande de fréquence de fonctionnement F₁ F₂.

On expliquera maintenant, avec référence aux figures 5 à 7, le fonctionnement d'une fenêtre circulaire telle que celle représentée sur les figures 3a, 3b, 3c et sur la figure 4.

Sur la figure 5, on a représenté sur l'abaque de Smith les variations dans la bande de fréquence F₁, F₂, de l'impédance présentée par l'ensemble constitué de la lame diélectrique 6 des parties selfiques 8 et des parties 9 du tronçon de guide circulaire 7.

L'épaisseur e de la lame diélectrique, le diamètre ∅ et la longueur L du tronçon de guide circulaire ont été choisis pour que l'impédance de l'ensemble ci-dessus soit une réactance pure qui passe progressivement par des valeurs selfiques, nulle et capacitives dans le sens des fréquences croissantes de F₁ à F₂ et s'annule pour Fₒ.

Les variations de l'impédance de l'ensemble constitué par la lame 6, les parties selfiques 8 et les parties 9 du guide circulaire sont donc représentées sur l'abaque de Smith, par un segment de droite porté par l'axe des impédances q de l'abaque de Smith ; ce segment de droite se trouve dans le demi-plan des impédances selfiques pour F₁, il passe par le centre de l'abaque Fₒ puis se trouve dans le demi-plan des impédances capacitives pour F₂. On observe donc une certaine variation de la réactance dans la bande de fonctionnement du guide, variation qui doit être compensée pour obtenir un fonctionnement hyperfréquence correct.

Sur la figure 6, on a représenté sur l'abaque de Smith les variations d'impédance présentées en différents points par un transformateur d'impédance demi-onde monté dans un guide d'onde rectangulaire et relié à une terminaison adaptée, ces variations étant données pour les fréquences Fᵢ, Fₒ, et F₂.

On appelle:
π1, un plan du guide situé du côté du générateur avant le transformateur ;
π2, le plan d'entrée du transformateur ;
π3, le plan médian du transformateur ;
π4, le plan de sortie du transformateur ;
π5, un plan du guide situé du côté de la terminaison adaptée, contre le transformateur.

Ces différents plans ont été représentés sur la figure 3a.

Avant le transformateur d'impédance, au niveau du plan π1, il y a adaptation quelle que soit la fréquence, l'impédance est représentée par le point A au centre de l'abaque de Smith.

L'arrivée au plan π2 signifie, quelle que soit la fréquence, une diminution d'impédance purement résistive et l'impédance se trouve représentée par le point B à gauche du point A sur l'axe p des résistances de l'abaque de Smith.

Le déplacement du plan π2 au plan π4 sur la longueur λg/2 entraîne une rotation sur un cercle de rayon A B centré au point A dans le sens trigonométrique. L'angle de rotation dépend de la fréquence de fonctionnement : ainsi il est de 2π pour Fₒ de 2π. Fᵢ/Fₒ pour F₁, et 2π F₂/Fₒ pour F₂.

Au niveau du plan π4, l'impédance est représentée par le point C situé sur le cercle au-dessus du point B pour Fᵢ. L'impédance est représentée par le point B pour Fₒ et par le point E situé sur le cercle au-dessous du point B pour F₂.

Au niveau du plan π5, le transformateur est franchi et il y a une augmentation d'impédance purement résistiva qui compense la diminution qui s'était produite au plan π2.

L'impédance au plan π5 se trouve donc représentée aux fréquences Fᵢ, Fₒ et F₂ par les points D A et F qui sont sensiblement alignés sur l'axe q des impédances. Les points D et F sont situés de part et d'autre de A.

L'impédance dans le plan médian π3 distant de λg/4 du plan π5 se déduit de l'impédance au niveau du plan π5 par une rotation de 180 ° du segment de droite D A F..

Ainsi, comme représenté sur la figure 7, dans le plan π3, l'impédance du transformateur demi-onde est donc une impédance qui prend successivement des valeurs purement capacitives, nulle et purement selfiques, dans le sens des fréquences croissantes de F₁ vers F₂, à savoir de D vers F.

En comparant les figures 5 et 7, on constate que les variations dans la bande de fréquence F₁, F₂ de l'impédance du transformateur et de l'impédance constituée par la lame diélectrique 6, les parties selfiques 8 et les parties 9 du guide circulaire sont purement réactives et se font en sens inverse en fonction de la fréquence.

En conséquence, conformément à la présente invention et comme déjà mentionné ci-dessus, les' dimensions de la lame diélectrique et du guide circulaire ainsi que la hauteur h du transformateur sont déterminées pour que l'impédance du transformateur et celle de l'ensemble constitué par la lame diélectrique et les éléments du guide circulaire se compensent dans la bande de fréquence Fᵢ, F₂ de manière à être adapté avec un rapport d'onde stationnaire sensiblement égal à 1 et sans avoir de modes parasites ou « ghost-modes » dans la bande de fréquence F₁, F₂, comme on peut le voir sur la figure 8 qui représente un diagramme donnant le rapport d'onde stationnaire en fonction de la fréquence dans une fenêtre circulaire conforme à la présente invention.

Par ailleurs on signalera que le tronçon de guide circulaire 7 se trouve à la fréquence de coupure. Toutefois, comme la longueur du tronçon du guide circulaire est très faible par rapport à la longueur d'onde électrique xg, il n'y a pas de problème de transmission d'onde.

Une fenêtre circulaire conforme à la présente invention a été expérimentée sur un guide d'onde de section rectangulaire de dimensions internes 15,80 x 34,85 mm.

Les dimensions de la fenêtre sont les suivantes : lame en matériau diélectrique (alumine) épaisseur 0,8 mm, diamètre 28 mm ; guide cylindrique : longueur 6 mm ; transformateur : longueur 26 mm, hauteur 1,3 mm;

Dans ce cas, le rapport d'onde stationnaire est de 1,15 dans une bande de fréquence de 5,15 à 8,15 GHz sans mode parasite. La largeur de la bande d'utilisation par rapport à la fréquence centrale a ainsi été portée à 45 %.

Le premier « ghost-mode » se situe à 8,18 GHz. On décrira maintenant avec référence à la figure 9 un mode de réalisation pratique d'une fenêtre circulaire conforme à la présente invention.

On réalise tout d'abord le brasage de la lame diélectrique 6 en céramique sur une chemise circulaire 11 en un matériau métallique tel que du cuivre ou métallisé. Pour cela, de manière connue la tranche de la lame diélectrique est tout d'abord métallisée avec une poudre à base de molybdène. La chemise 11 forme aussi la paroi du guide circulaire 7. La chemise 11 est insérée dans un cadre cylindrique 12 de section en coupe en forme de U. Deux pièces de raccordement métalliques 13 sont prévues de chaque côté du cadre 12 pour réaliser le raccordement entre le guide circulaire et le guide d'onde rectangulaire 5 conformément à la présente invention. Les parois latérales internes des pièces de raccordement 13 forment au niveau des grands côtés du guide d'onde rectangulaire les parties selfiques 8.

Ces éléments de raccordement 13 sont brasés respectivement sur le cadre 12 et sur les extrémités des deux tronçons de guide rectangulaire 5.

D'autre part, dans le mode de réalisation représenté le transformateur demi-onde 10 est constitué par deux lames métalliques qui ont été brasées sur l'un des grands côtés du guide d'onde rectangulaire 5.

L'ensemble représenté par la figure 9 avec les dimensions citées précédemment permet une très large bande d'utilisation avec une forte puissance en ondes entretenues comme le montre la caractéristique de la figure 8.

Dans la présente invention, la fenêtre circulaire est utilisée dans un guide d'onde de section rectangulaire. Toutefois les fenêtres circulaires conformes à la présente invention peuvent aussi être utilisées dans des guides d'onde de sections quelconques tels que des guides elliptiques, par exemple.

Les guides d'onde de la présente invention sont utilisés plus particulièrement dans les équipements de télécommunications par satellites, par exemple, dans les bandes pour « Intelsat ».

## Revendications

1. Une fenêtre circulaire pour guide d'onde hyperfréquence constituée par une lame circulaire (6) en un matériau diélectrique montée dans un tronçon de guide circulaire (7) relié de part et d'autre à un guide d'onde (5) fonctionnant dans une bande de fréquence (F_{I}, F₂) centrée autour d'une fréquence centrale (Fₒ) caractérisée en ce que le diamètre 0 de la lame circulaire (6) est identique au diamètre de tronçon de guide circulaire et est choisi pour rejeter les modes parasites ou « ghost-modes » en dehors de la bande de fréquence (F₁, F₂), en ce que la longueur (L) du tronçon de guide circulaire (7) est choisie pour que la réactance de l'ensemble lame (6) et guide circulaire (7) s'annule pour la fréquence centrale (Fₒ) et pour que l'impédance de l'ensemble soit une réactance pure qui passe progressivement par des valeurs selfiques, nulle et capacitives dans le sens des fréquences croissantes de F₁ à F₂ et en ce qu'elle comporte un transformateur (10) d'impédance demi-onde, la longueur d'onde xg considérée étant la longueur d'onde électrique correspondant à la fréquence totale (F₀), transformateur dont la hauteur (h) est choisie pour que la réactance du transformateur varie en sens inverse de la réactance dudit ensemble réalisant ainsi l'adaptation dans la bande de fréquence de fonctionnement (F₁, F₂).

2. Une fenêtre circulaire selon la revendication 1 caractérisée en ce que le guide d'onde destiné à recevoir la fenêtre est un guide d'onde de section rectangulaire ou elliptique.

3. Une fenêtre circulaire selon la revendication 2, caractérisée en ce que, dans le cas d'un guide d'onde de section rectangulaire ou inscriptible dans un rectangle, le diamètre (∅) de la lame (6) de matériau diélectrique est compris entre la dimension a du petit côté du rectangle et la dimension b du grand côté du rectangle.

4. Une fenêtre selon l'une quelconque des revendications 1 à 3, caractérisée en ce que le tronçon de guide d'onde circulaire fonctionne à la fréquence de coupure.

5. Une fenêtre selon l'une quelconque des revendications 1 à 4, caractérisée en ce que le transformateur demi-onde (10) est constitué par deux demi-transformateurs identiques positionnés de part et d'autre du tronçon de guide circulaire (7) dans le guide d'onde (5) et présentant entre leurs deux extrémités les plus éloignées une longueur λg/2.

6. Une fenêtre selon la revendication 5 caractérisé en ce que les deux demi-transformateurs (10) sont réalisées en diminuant symétriquement ou non par rapport au plan médian du guide d'onde (5), la hauteur du guide.

7. Une fenêtre selon la revendication 5 caractérisée en ce que les deux demi-transformateurs (10) sont réalisées en rapportant une plaque métallique sur au moins l'un des grands côtés du guide.

## Claims

1. A circular window for a wave guide for use in the microwave region constituted by a circular sheet (6) of a dielectric material mounted in a limb of the circular guide (7) connected at its two ends with a wave guide (5) functioning in a frequency band (F₁ and F₂) centered about a central frequency (F₀), characterized in that the diameter ∅ of the circular sheet (6) is identical to the diameter of the limb of the circular guide and is so selected as to reject the parasitic modes or ghost modes outside the said frequency band (F₁ and F₂) and in that the length of the limb (L) of the circular guide (7) is so selected that the reactance of the assembly made up of the sheet (6) and the circular guide (7) cancels itself out at the central frequency (Fₒ) and so that the impedance of the assembly is a pure reactance which progresses through the reactance, zero and capacitive values in the direction of increasing frequencies from F₁ to F₂ and in that it comprises a transformer (10) with a half wave impedance, the wavelength λg considered being the electric wavelength corresponding to the central frequency (FO), the height (h) of the transformer being selected so that the reactance of the transformer varies inversely with the reactance of the said assembly so as to so effect adaptation to the functioning frequency band (F₁ and F₂).

2. The circular window as claimed in claim 1, characterized in that the waveguide intended to have the window fitted to it is a waveguide with a rectangular or elliptical cross section.

3. The circular window as claimed in claim 2, characterized in that in the case of a waveguide with a rectangular cross section or one able to be inscribed in a rectangle, the diameter (0) of the sheet (6) of the dielectric material is comprised between the dimension a of the minor side of the rectangle and the dimension b of the major side of the rectangle.

4. The window as claimed in any one of the claims 1 through 3, characterized in that the limb of the said waveguide functions at the cutoff frequency.

5. The window as claimed in any one of the claims 1 through 4, characterized in that the half wave transformer (10) is constituted by two identical half transformers placed on either side of the limb of the circular guide (7) in the waveguide (5) and defining between their two ends which are furthest apart a length equal to \g/2.

6. The window as claimed in claim 5, characterized in that the two half transformers (10) are formed by symmetrically or non-symmetrically decreasing the height of the guide in relation to the median plane of the waveguide (5).

7. The window as claimed in claim 5, characterized in that the two half transformers (10) are constituted by the application of a metallic plate on at least on of the two majors sides of the guide.

## Patentansprüche

1. Kreisrundes Fenster für einen Höchstfrequenz-Wellenleiter, das aus einer aus einem dielektrischen Material gebildeten kreisrunden Platte (6) besteht, welche an einen kreisrunden Wellenleiter-Abschnitt (7) angeschlossen ist, welcher beidseitig mit einem Wellenleiter (5) verbunden ist, der in einem auf eine Zentralfrequenz (Fₒ) zentrierten Frequenzband (Fᵢ, F₂) arbeitet, dadurch gekennzeichnet, daß der Durchmesser ∅ der kreisrunden Platte (6) mit dem Durchmesser des kreisrunden Wellenleiter-Abschnittes übereinstimmt und ausgewählt ist, um die störenden Moden bzw. « ghost-modes » außerhalb des Frequenzbandes (F₁, F₂) zu unterdrücken, daß die Länge (L) des kreisrunden Wellenleiter-Abschnittes (7) ausgewählt ist, damit die Reaktanz der Gruppe aus Platte (6) und kreisrundem Wellenleiter (7) für die Zentralfrequenz (Fₒ) verschwindet und damit die Impedanz der Gruppe eine reine Reaktanz ist, welche stufenweise induktive, verschwindende und kapazitive Werte in Richtung zunehmender Frequenzen von F₁ bis F₂ durchläuft, und daß es einen Halbwellen-Impedanz-Transformator (10) umfaßt, wobei die betrachtete Wellenläge λg die elektrische, der Zentralfrequenz (Fₒ) entsprechende Wellenlänge ist, wobei die Höhe (h) des Transformators so ausgewählt ist, daß die Reaktanz des Transformators in umgekehrtem Sinne zur Reaktanz der Gruppe variiert, um so die Anpassung in dem Betriebsfrequenzband (F₁, F₂) zu verwirklichen.

2. Kreisrundes Fenster nach Anspruch 1, dadurch gekennzeichnet, daß der Wellenleiter, welcher dazu bestimmt ist, das Fenster aufzunehmen, ein Wellenleiter mit rechteckigem oder elliptischem Querschnitt ist.

3. Kreisrundes Fenster nach Anspruch 2, dadurch gekennzeichnet, daß im Fall eines Wellenleiters mit einem rechteckigen bzw. einem in ein Rechteck eingeschriebenen Querschnitt der Durchmesser (0) der Platte (6) aus einem dielektrischen Material zwischen der Abmessung a der kleinen Seite des Rechtecks und der Abmessung b der großen Seite des Rechtecks liegt.

4. Fenster nach einem der Ansprüche 1 bis 3, dadurch gekennzeichnet, daß der Abschnitt des kreisrunden Wellenleiters auf der Grenzfrequenz arbeitet.

5. Fenster nach einem der Ansprüche 1 bis 4, dadurch gekennzeichnet, daß der Halbwellen-Transformator (10) aus zwei identischen Halbtransformatoren besteht, welche beiderseits des Abschnittes des kreisrunden Wellenleiters (7) in dem Wellenleiter (5) angeordnet sind und zwischen ihren am weitesten auseinanderliegenden Enden die Länge λg/2 aufweisen.

6. Fenster nach Anspruch 5, dadurch gekennzeichnet, daß die beiden Halbtransformatoren (10) ausgebildet werden, indem die Höhe des Wellenleiters in Bezug auf die Mittelebene des Wellenleiters (5) symmetrisch oder unsymmetrisch reduziert wird.

7. Fenster nach Anspruch 5, dadurch gekennzeichnet, daß die beiden Halbtransformatoren (10) ausgebildet werden, indem eine Metallplatte auf wenigstens einer der großen Seiten des Wellenleiters aufgesetzt wird.
